# FASCICULE DE BREVET EUROPEEN

(11) **EP 0 142 049 B1**
(45) Date de publication et mention de la délivrance du brevet: **29.06.1988**
(21) Numéro de dépôt: 84112341.7
(22) Date de dépôt: 13.10.1984
(51) Int. Cl.: G04B 47/06

(54) **Montre-bracelet pour bricoleur**
Armbanduhr für Bastler
Wrist watch for handyman

(30) Priorité: 10.11.1983 CH 6065/83
(43) Date de publication de la demande: 22.05.1985
(73) Titulaire: Eta SA Fabriques d'Ebauches, 2540 Granges (CH)
(72) Inventeur: Müller, Jacques, CH-2732 Reconvilier (CH); Müller, Bernard, CH-2054 Chézard (CH)
(74) Mandataire: Gresset, Jean

(56) Documents cités:
- CH-A- 324 565
- FR-A- 339 650
- FR-A- 1 044 255
- FR-A- 2 308 326
- US-A- 4 183 206

## Description

La présente invention concerne un bracelet de montre, ainsi que la montre équipée d'un tel bracelet, laquelle est plus particulièrement, mais non exclusivement, destinée aux personnes qui bricolent.

Il existe dans la vie courante, surtout si l'on est bricoleur, de nombreuses situations où l'on a besoin de connaître, par exemple, la taille d'un objet, le diamètre d'un foret ou d'une aiguille à tricoter, le diamètre d'un trou ou la valeur d'un angle.

Comme cela est bien connu, lorsqu'une telle mesure doit être effectuée, les moyens nécessaires ne sont généralement pas à la portée de la main.

Le brevet FR-A-2 308 326 décrit la fixation d'une montre sur un bracelet de base à l'aide d'un élément de montage qui passe autour de la barrette et dont les deux extrémités, après avoir traversé des fentes ménagées dans le bracelet, sont reliées à l'aide d'une goupille à la face inférieure de celui-ci. Cet élément de montage a une portion étroite, de 8 mm de largeur, et une portion large, de 18 mm, qui sont reliées par une portion de transition portant des graduations indiquant sa largeur. L'élément est correctement positionné lorsque la graduation correspondant à la largeur de la barrette est située sur celle-ci. Un tel élément peut, certes, permettre de mesurer des dimensions, mais son utilisation nécessite son démontage qui est loin d'être aisé.

Le brevet FR-A-339 650 décrit une montre de poche comportant un ruban formant une règle graduée, qui est enroulé autour d'un barillet. Toutefois, un tel produit est, en réalité, la combinaison d'une montre et d'un mètre à ruban.

La présente invention a pour but d'apporter une solution plus simple au problème que pose le fréquent besoin, dans la vie courante, de mesurer une dimension.

Selon l'invention, un bracelet de montre, réalisé en un matériau souple, est muni de moyens qui permettent de mesurer des dimensions, pendant que ces moyens restent attachés à la montre. La montre qui est équipée d'un tel bracelet comporte, elle-même, des moyens de mesure et/ou permet de livrer des indications utiles notamment aux bricoleurs, sans qu'il soit nécessaire de démonter les bandes qui constituent le bracelet.

D'autres caractéristiques de la présente invention ressortiront de la description qui va suivre, faite en regard de la figure unique annexée et donnant, à titre explicatif mais nullement limitatif, une forme avantageuse de réalisation d'une telle montre bracelet.

Sur la figure, on a représenté une montre à affichage analogique 10 équipée d'un bracelet constitué de deux bandes souples 11 et 12 comportant, pour l'accrochage de la montre au poignet, respectivement une boucle 13 et une série de trous 14. Les deux bandes souples du bracelet sont avantageusement réalisées en élastomère ou en une matière plastique telle que le PVC (chlorure de polyvinyle).

La boîte de montre est, elle aussi, de préférence réalisée en matière plastique et les deux bandes du bracelet lui sont attachées par des charnières semblables à celles décrites dans le brevet CH-A-647 917.

Les deux bandes souples du bracelet 11 et 12 portent chacune, le long'd'un même côté, des graduations en millimètres et centimètres 15 et, à côté de ces dernières, des indications 0,1,2 ... 17, semblables à celles des règles graduées classiques. Les graduations et les indications des deux bandes tiennent compte de la distance qui sépare leurs extrémités reliées à la montre 10. Ainsi, dans l'exemple représenté, les graduations de la bande 11 se terminent à la valeur 7,5 et celles de la bande 12 démarrent à la valeur 11,5 car la montre 10 sépare leurs extrémités de 4 cm. La montre et son bracelet constituent ainsi une règle graduée de 17 cm dont la portion centrale, occupée par la montre, est cependant exempte de graduations.

Les deux bandes 11 et 12 formant le bracelet sont, par ailleurs, percées chacune d'une série d'ouvertures circulaires 16 de diamètres différents. A côté de chaque ouverture est portée l'indication de son diamètre, exprimé en millimètres. Pour que ces ouvertures contribuent à enrichir l'esthétique du bracelet, leurs diamètres vont en croissant depuis les extrémités libres des bandes vers la montre. En outre, la bande 11 porte les trous de diamètres 0,5 - 1 - 1,5 - 2 - 2,5 - 5 - 7 et 9 mm, tandis que la bande 12 porte les trous de diamètres 3 - 3,5 - 4 - 6 - 8 et 10 mm. Dans la partie du bracelet comportant les trous 14 qui permettent l'accrochage de la boucle 13, les ouvertures 16 sont décalées vers le bord de la bande. Le bracelet constitue ainsi, grâce à ses ouvertures circulaires de tailles différentes, un outil permettant de mesurer le diamètre de petits objets cylindriques, tels que des forets, tarauds, vis, boulons ou aiguilles à tricoter.

L'extrémité 17 de la bande 12, qui est destinée à pénétrer dans le boucle 13, présente un profil dont la largeur, sur une distance d'environ 25 mm, diminue progressivement avant de se terminer par un arrondi. Cette partie du bracelet comporte des graduations 18 à côté desquelles sont disposées des inscriptions indiquant la largeur correspondante du bracelet. Dans l'exemple décrit, les largeurs indiquées vont de 10 à 16 mm. L'extrémité 17 de la bande 12 constitue ainsi une jauge permettant de mesurer le diamètre de trous.

Les différentes indications portées sur le bracelet sont réalisées par moulage, surmoulage ou impression.

La montre elle-même porte sur son cadran 19 un réseau de graduation d'angles 20 centré sur l'axe des aiguilles, à côté desquelles sont portées des inscriptions donnant la valeur de ces angles. Le cadran de la montre constitue ainsi un rapporteur permettant la mesure et le report d'angles.

Enfin, la montre 10 comporte, sous son cadran 19 percé d'un guichet 21, un disque 22 dont la rotation peut être commandée par la tige de commande de la montre 23. Ce disque comporte un certain nombre d'indications comme, par exemple, des correspondances entre le diamètre sur filet M d'une vis et le diamètre de percage P. Le disque 22 remplace le disque utilisé normalement comme indicateur de quantième. Bien entendu, le mécanisme d'entraînement de ce disque par le mouvement de la montre est absent, seul subsistant le système permettant de transmettre la rotation de la tige de commande 23 au disque 22. Cette structure étant bien connue, elle n'a pas à être décrite ici en détail.

L'invention permet ainsi de disposer d'une montre-bracelet qui, à la fois, sert de règle graduée et de rapporteur, permet de mesurer le diamètre de trous et d'objets cylindriques et peut fournir un certain nombre d'indications utiles aux bricoleurs.

## Revendications

1. Bracelet pour montre, du type constitué par deux bandes (11, 12) d'un matériau souple, caractérisé en cè que lesdites bandes comportent des moyens (15, 16, 18, 20) permettant de mesurer des dimensions sans qu'il soit nécessaire de démonter les bandes (11, 12) qui constituent le bracelet.

2. Bracelet selon la revendication 1, caractérisé en ce que lesdits moyens (15) sont constitués par des graduations qui sont disposées le long d'au moins un côté de l'une desdites bandes (11, 12) pour former une règle graduée.

3. Bracelet selon l'une des revendications 1 et 2, caractérisé en ce que lesdits moyens (16) sont constitués par des trous circulaires de tailles différentes, à côté de chacun desquels est inscrit son diamètre et qui sont répartis le long d'au moins l'une des bandes (11,12).

4. Bracelet selon l'une des revendications précédentes, dont l'une des deux bandes se termine par une portion ayant une largeur diminuant progressivement, caractérisé en ce que lesdits moyens (18) sont constitués par des graduations disposées sur ladite portion, qui correspondent à différentes largeurs de celle-ci et à côté desquel les sont inscrites lesdites largeurs.

5. Montre équipée d'un bracelet selon l'une des revendications précédentes.

6. Montre à affichage analogique selon la revendication 5, caractérisée en ce que son cadran (19) porte des graduations d'angles (20), à côté desquelles sont inscrites les valeurs desdits angles et permettant mesurer des valeurs d'angle sur un objet.

7. Montre à affichage analogique selon l'une des revendications 5 et 6, caractérisée en ce que son cadran (19) est percé d'un guichet (21) et en ce qu'elle comporte un disque (22) portant des indications dimensionnelles et monté rotatif derrière le cadran, et des moyens de commande manuelle (23) permettant de faire tourner ce disque pour faire apparaître lesdites indications dimensionnelles une à une dans ledit guichet (21

## Patentansprüche

1. Uhrenarmband des aus zwei Bändern (11, 12) flexiblen Materials bestehenden Typs, dadurch gekennzeichnet, dass die genannten Bänder Mittel (15, 16, 18, 20) umfassen, die das Messen von Abmessungen gestatten, ohne dass die das Armband bildenden Bänder (11, 12) dabei demontiert werden müssen.

2. Armband gemäss Anspruch 1, dadurch gekennzeichnet, dass die genannten Mittel (15) aus Teilungsmarken bestehen, die entlang mindestens einer Seite eines der genannten Bänder (11, 12) angeordnet sind und einen unterteilten Maßstab bilden.

3. Armband gemäss einem der Ansprüche 1 und 2, dadurch gekennzeichnet, dass die genannten Mittel (16) aus Kreislöchern verschiedener Abmessungen bestehen, neben denen jeweils der zugeordnete Durchmesser eingetragen ist und die entlang mindestens eines der genannten Bänder (11, 12) angeordnet sind.

4. Armband gemäss einem der vorhergehenden Ansprüche, bei dem eines der beiden Bänder in einem Abschnitt mit sich progressiv verringernder Breite endet, dadurch gekennzeichnet, dass die genannten Mittel (18) aus auf dem genannten Abschnitt angeordneten Teilungsmarken bestehen, die verschiedenen Breiten des Abschnitts entsprechen und neben denen die genannten Breiten eingetragen sind.

5. Uhr, die mit einem Armband gemass einem der vorhergehenden Ansprüche ausgerüstet ist.

6. Uhr mit Analoganzeige gemäss Anspruch 5, dadurch gekennzeichnet, dass ihr Zifferblatt (19) Winkelteilmarken (20) aufweist, neben denen die Werte der zugeordneten Winkel eingetragen sind und die das Messen von Winkelwerten auf einem Objekt gestatten.

7. Uhr mit Analoganzeige gemäss einem der Ansprüche 5 und 6, dadurch gekennzeichnet, dass ihr Zifferblatt (19) mit einem Fensterausschnitt (21) versehen ist und dass sie eine Scheibe (22) umfasst, auf der Massangaben eingetragen sind und die drehbar hinter dem Zifferblatt montiert ist, und handgesteuerte Mittel (23), die das Drehen dieser Scheibe gestatten, um die genannten Massangaben nacheinander in dem genannten Fenster (21) anzuzeigen.

## Claims

1. A wristlet for a watch comprising two straps (11, 12) of a flexible material, characterized in that said straps comprise means (15,16,18, 20) for measuring dimensions with no need of dismounting the straps (11, 12) which constitute the wristlet.

2. A wristlet as in claim 1, characterized in that said means (15) comprise graduations disposed along at least one side of one of said straps (11, 12) to form a graduated rule.

3. A wristlet as in one of claims 1 and 2, characterized in that said means (16) comprise circular holes of different sizes, beside each of which is inscribed the diameter thereof and which are distributed along at least one of said straps (11,12).

4. A wristlet as in one of the preceding claims, one of the two straps of which is terminated by a portion having a progressively diminishing width, characterized in that said means (18) comprise graduations disposed on said portion, which correspond to different widths thereof and beside which said widths are inscribed.

5. A watch provided with a wristlet according to one of the preceding claims.

6. An analog display watch as in claim 5, characterize ed in that its dial (19) bears angle graduations (20), beside which the values of said angles are inscribed, for measuring angle values on an object.

7. An analog display as in one of claims 5 and 6, characterized in that its dial (19) is bored with an aperture (21) and in that it comprises a disc (22), bearing dimensional indications and rotatably mounted behind the dial, and manual control means (23) for rotating the disc to cause said indications to appear one by one in said aperture (21).
